# EUROPÄISCHE PATENTSCHRIFT

(11) **EP 4 600 988 B1**
(45) Veröffentlichungstag und Bekanntmachung des Hinweises auf die Patenterteilung: **06.05.2026**
(21) Anmeldenummer: 24156460.8
(22) Anmeldetag: 08.02.2024
(51) Int. Cl.: H01H 9/02

(54) **SCHALTGERÄT UND VERFAHREN ZUR INSTALLATION EINES SOLCHEN**
SWITCHING DEVICE AND METHOD FOR INSTALLING SAME
APPAREIL DE COMMUTATION ET PROCÉDÉ D'INSTALLATION D'UN TEL APPAREIL

(43) Veröffentlichungstag der Anmeldung: 13.08.2025
(73) Patentinhaber: Albrecht Jung GmbH & Co. KG, 58579 Schalksmühle (DE)
(72) Erfinder: Biniossek, Nik, 58099 Hagen (DE); Biller, Marius, 58095 Hagen (DE)

(56) Entgegenhaltungen:
- EP-A1- 3 091 549
- EP-A1- 4 054 022
- US-A1- 2017 278 652

## Beschreibung

Die Erfindung betrifft ein Schaltgerät der Gebäudeinstallationstechnik, insbesondere einen Schalter oder einen Taster, umfassend ein an einem Tragring festgelegtes Sockelteil, wobei das Sockelteil eine Netzspannungsversorgungseinheit aufweist, sowie ferner umfassend ein auf einer Aufnahme angeordnetes Betätigungselement zur Betätigung des Schaltgerätes sowie einen Adapter zum Halten und Zentrieren eines das Betätigungselement umgebenden Designrahmens, wobei der Adapter mittels Haltefüßen an den Tragring angeschlossen ist.

Die Erfindung betrifft ferner ein Verfahren zur Installation eines solchen Schaltgerätes.

Derartige handelsübliche Schaltgeräte sind beispielsweise als mechanische Schaltgeräte gemäß *www.jung-group.com*/*de-DE*/*Wippschalter-Einsatz-Universal-Aus-Wechsel-10-AX-250-V*/*506-U* oder als elektronische gemäß *www.jung-group.com*/*de-DE*/*Schalteinsatz-Relais-potentialfrei-1-kanalig*/*1701-PSE* bekannt, wobei auf die Einsätze die entsprechenden Aufsätze (Betätigungselemente) aufgesetzt werden.

Soll ein mechanisches Schaltgerät smartifiziert werden: also in ein Smart-Home-System eingebunden werden, erfolgt dieses regelmäßig durch den Einbau eines Funktionsmoduls in eine Installationsdose, wobei eine Verkabelung mit dem mechanischen Schaltgerät und dem Funktionsmodul erforderlich ist (*www.nexentro.de*). Dieses wird typischerweise durch einen Elektroinstallateur durchgeführt, da die nachträgliche "Smartifizierung" verhältnismäßig aufwendig ist.

Aus US 2017/0278652 A1 ist eine Fernsteuerung zum Steuern von elektrischen Lasten bekannt, die über einem mechanischen Schalter angebracht werden kann, der in einer Wanddose installiert ist. Durch die Installation über dem mechanischen Wandschalter wird eine Betätigung des Wandschalters verhindert, um sicherzustellen, dass die Stromzufuhr zu den fernzusteuernden, intelligenten Geräten nicht unterbrochen wird.

EP 4 054 022 A1 beschreibt eine Steckdose mit erhöhtem Personenschutz. Die Steckdose weist im Sockelteil eine Leiterplatte mit einem Sensor zur Detektion der Einstecktiefe von Steckerstiften auf. Unter Ausnutzung des zur Verfügung stehenden Bauraums kann die Steckdose eine in ein Zentralstück einsetzbare weitere Leiterplatte für zusätzliche elektrische/elektronische Funktionskomponenten, wie beispielsweise einen Bluetooth-, Zigbee- oder WLAN-Sender aufweisen.

EP 3 091 549 A1 beschreibt ein Installationsgerät der Haus- oder Gebäudeinstallationstechnik mit erweiterter Funktionalität, bei dem wenigstens ein elektrisches Funktionsmodul vom Abdeckrahmen aufgenommen ist, der mit einem Schalt- oder Funktionseinsatz durch elektrische Kontaktstifte, -federn oder -flächen durch Aufsetzen und Befestigen des Abdeckrahmens auf dem Funktionseinsatz elektrisch kontaktiert ist.

Ausgehend von diesem diskutierten Stand der Technik liegt der Erfindung die Aufgabe zugrunde, ein Schaltgerät der Gebäudeinstallationstechnik, insbesondere einen Schalter oder einen Taster, zu schaffen, bei dem auf einfache und kostengünstige Art und Weise eine nachträgliche Smartifizierung erreicht werden kann, wobei die Installationshürde so weit abgesenkt wird, dass auf die Mithilfe eines Elektroinstallateurs verzichtet werden kann.

Gelöst wird diese Aufgabe durch ein Schaltgerät der Gebäudeinstallationstechnik, wobei der Adapter eine Adapterleiterplatte aufweist, wobei auf der Adapterleiterplatte eine Energieversorgungseinheit, eine Funkeinheit, die das Schaltgerät zum Teilnehmer eines Smart-Home-Netzwerkes macht, und ein Sensor zur Erfassung der Betätigung des Betätigungselementes angeordnet sind.

Damit wird erfindungsgemäß erreicht, dass - ohne das Schaltgerät der Gebäudeinstallationstechnik überhaupt aus der Installationsdose ausbauen zu müssen - das Schaltgerät zum Teilnehmer eines Smart-Home-Netzwerkes wird und eine Betätigung des Betätigungselementes erfasst wird, insbesondere im Smart-Home-Netzwerk anzeigbar wird.

Dabei wird auf geschickte Art und Weise eine nachträgliche, gezielte Aufwertung bestehender Schaltgeräte der Gebäudeinstallationstechnik bezüglich der Einbindung in ein Smart-Home-Netzwerk ermöglicht - auch kann die Fertigungsweise und die dabei eingesetzten Werkzeuge, insbesondere zur Herstellung bestehender Schaltgeräte erhalten bleiben, da die erforderlichen elektronischen Komponenten auf dem erfindungsgemäßen Adapter mit seiner Adapterleiterplatte angeordnet sind, so dass nur bestehende Adapter durch den erfindungsgemäßen Adapter getauscht werden müssen. Dadurch wird ein Schaltgeräte-Serienprodukt kostengünstig gehalten, während gezielt ausgewählte erfindungsgemäße Schaltgeräte nachträglich bezüglich der Einbindung in ein Smart-Home-Netzwerk aufgewertet werden können. Gleichzeitig wird durch diese erfindungsgemäße Lösung die Schalthaptik eines konventionellen Schaltgerätes beibehalten, so dass sich vorbekannte (nicht smartifizierte) und erfindungsgemäße smartifizierte Schaltgeräte haptisch nicht voneinander unterscheiden.

Gemäß einer außerordentlich bevorzugten Weiterbildung des erfindungsgemäßen Schaltgerätes weist die Adapterleiterplatte eine Ausnehmung auf, wobei die Adapterleiterplatte so ausgeführt ist, dass die Haltefüße des Adapters durch die Ausnehmung zur Festlegung am Schaltgerät greifen. So wird die Festlegung des Adapters am Schaltgerät besonders einfach, bauraumeffizient und kostengünstig gelöst. Besonders vorteilhafter Weise umfasst dabei mindestens ein Haltefuß ein Kontaktierungsmittel zur Kontaktierung einer Energieversorgungsleitung, wobei das Kontaktierungsmittel zur Energieversorgung an die Netzspannungsversorgungseinheit des Schaltgerätes angeschlossen ist.

Gemäß einer bevorzugten Weiterbildung des erfindungsgemäßen Schaltgerätes ist die Außenkontur der Adapterleiterplatte rechteckig ausgeführt. Hierdurch kann das durch das regelmäßig rechteckige Betätigungselement vorgegebene Volumen optimal ausgenutzt werden.

In einer bevorzugten Weiterbildung des erfindungsgemäßen Schaltgerätes weist der Adapter einen Absatz auf, wobei der Absatz eine Aufnahmefläche für die Adapterleiterplatte bereitstellt, so dass die Adapterleiterplatte an dem Absatz anliegt. Damit wird die Montage der Adapterleiterplatte an dem Adapter präzise und einfach gehalten.

Gemäß einer bevorzugten Weiterbildung des erfindungsgemäßen Schaltgerätes weist die Innenkontur der Adapterleiterplatte eine Ausnehmung auf, wobei die Ausnehmung mit einem dazu korrespondieren Vorsprung des Adapters zur Ausrichtung und/oder zum mechanischen Anschluss in Eingriff gestellt ist, so dass die Montage besonders einfach und kostengünstig durchführbar ist.

In einer bevorzugten Weiterbildung des erfindungsgemäßen Schaltgerätes ist der Sensor zur Erfassung der Betätigung des Betätigungselementes als Drucksensor ausgeführt. Hierdurch wird eine einfache, zuverlässige und bauraumoptimierte Lösung bereitgestellt, um eine Betätigung des erfindungsgemäßen Schaltgerätes in ein Smart-Home-Netzwerk einzuspeisen.

In einer Weiterbildung des erfindungsgemäßen Schaltgerätes beträgt die Anzahl der Haltefüße vier, wodurch eine besonders ortsfeste Festlegung des Adapters am Schaltgerät sichergestellt und gleichzeitig ein hohes Maß an Kompatibilität mit bestehenden Schaltgeräten erreicht wird.

Die Erfindung betrifft ferner ein Verfahren zur Installation eines solchen Schaltgerätes umfassend die Schritte:
- Anschließen der Netzspannungsversorgungseinheit an mindestens eine Energieversorgungsleitung,
- Festlegen des Tragrings an einer Installationsdose,
- Aufsetzen eines Designrahmens auf den Tragring,
- Anschluss des die Adapterleiterplatte aufweisenden Adapters an den Tragring zum Halten und Zentrieren des Designrahmens,
- Aufsetzen des Betätigungselementes,
- Hinzufügen des Schaltgerätes als Teilnehmer des Smart-Home-Netzwerkes.

Nachfolgend ist die Erfindung unter Bezugnahme auf die beigefügten Figuren anhand diverser Ausführungsbeispiele beschrieben. Es zeigen:
- **Fig. 1:**: eine perspektivische Explosionsdarstellung eines erfindungsgemäßen Schaltgerätes, und
- **Fig. 2:**: eine perspektivische Explosionsdarstellung eines erfindungsgemäßen Schaltgerätes gemäß Fig.1, wobei der Adapter einen Absatz aufweist, wobei der Absatz eine Aufnahmefläche für die Adapterleiterplatte bereitstellt, so dass die Adapterleiterplatte an dem Absatz anliegt.

In den verschiedenen Figuren sind gleiche Teile stets mit den gleichen Bezugszeichen versehen und werden daher in der Regel auch jeweils nur einmal benannt beziehungsweise erwähnt.

Das in Figur 1 in einer perspektivischen Explosionsdarstellung gezeigte erfindungsgemäße Schaltgerät S umfasst ein an einem Tragring T festgelegtes Sockelteil SK, wobei das Sockelteil SK eine Netzspannungsversorgungseinheit aufweist, sowie ein auf einer Aufnahme AN angeordnetes Betätigungselement B zur Betätigung des Schaltgerätes S. Ferner umfasst das erfindungsgemäße Schaltgerät S einen Adapter AH zum Halten und Zentrieren eines das Betätigungselement B umgebenden Designrahmens D, wobei der Adapter AH mittels Haltefüßen HF an den Tragring T angeschlossen ist.

Besonders vorteilhaft bei dem erfindungsgemäßen Schaltgerät S ist, dass der Adapter AH eine Adapterleiterplatte L aufweist. Eine solche Leiterplatte L umfasst diverse elektronische Funktionsbauteile und ist zusammen mit dem Adapter AH von vorne (ohne Ausbau des Schaltgerätes S aus einer Installationsdose) auf besonders einfache Art und Weise nachträglich montierbar, und zwar ohne die Betätigungshaptik zu beeinflussen. Vorliegend weist die Adapterleiterplatte L hierzu eine Ausnehmung R auf, wobei die Adapterleiterplatte L so ausgeführt ist, dass die Haltefüße HF des Adapters AH durch die Ausnehmung R zur Festlegung am Schaltgerät S greifen.

Dabei sind auf der Adapterleiterplatte L eine Energieversorgungseinheit, eine Funkeinheit, die das Schaltgerät zum Teilnehmer eines Smart-Home-Netzwerkes macht, und ein Sensor X zur Erfassung der Betätigung des Betätigungselementes B angeordnet. Vorliegend ist der Sensor X beispielhaft als Drucksensor ausgebildet. Sobald eine Betätigung des Betätigungselementes B erfasst wird, wird dieses mittels Funkeinheit an Teilnehmer eines Smart-Home-Netzwerkes gesendet.

Erkennbar ist, dass die Innenkontur der Adapterleiterplatte L eine Ausnehmung R aufweist, wobei die Ausnehmung R mit einem dazu korrespondieren Vorsprung V des Adapters AH zur Ausrichtung und/oder zum mechanischen Anschluss in Eingriff gestellt ist.

Figur 2 zeigt eine perspektivische Explosionsdarstellung eines erfindungsgemäßen Schaltgerätes S gemäß Fig.1, wobei der Adapter AH einen Absatz AS aufweist, wobei der Absatz AS eine Aufnahmefläche für die Adapterleiterplatte L bereitstellt, so dass die Adapterleiterplatte L an dem Absatz anliegt. Hierdurch wird die Aufnahme der Adapterleiterplatte L des erfindungsgemäßen Adapters AH besonders einfach.

### Bezugszeichenliste

- AH: Adapter
- AN: Aufnahme
- AS: Absatz
- B: Betätigungselement
- D: Designrahmen
- HF: Haltefuß
- L: Adapterleiterplatte
- R: Ausnehmung
- S: Schaltgerät
- SK: Sockelteil
- T: Tragring
- V: Vorsprung
- X: Sensor

## Patentansprüche

1. Schaltgerät (S) der Gebäudeinstallationstechnik, insbesondere ein Schalter oder ein Taster, umfassend ein an einem Tragring (T) festgelegtes Sockelteil (SK), wobei das Sockelteil (SK) eine Netzspannungsversorgungseinheit aufweist, sowie ferner umfassend ein auf einer Aufnahme angeordnetes Betätigungselement (B) zur Betätigung des Schaltgerätes (S) sowie einen Adapter (AH) zum Halten und Zentrieren eines das Betätigungselement (B) umgebenden Designrahmens (D), wobei der Adapter (AH) eine Adapterleiterplatte (L) aufweist, wobei auf der Adapterleiterplatte (L) eine Energieversorgungseinheit und eine Funkeinheit, die das Schaltgerät zum Teilnehmer eines Smart-Home-Netzwerkes macht, angeordnet sind, **dadurch gekennzeichnet, dass** der Adapter (AH) mittels Haltefüßen an den Tragring (T) angeschlossen ist und auf der Adapterleiterplatte (L) ein Sensor (X) zur Erfassung der Betätigung des Betätigungselementes (B) angeordnet ist.

2. Schaltgerät (S) nach Anspruch 1, **dadurch gekennzeichnet, dass** die Adapterleiterplatte (L) eine Ausnehmung (A) aufweist, wobei die Adapterleiterplatte (L) so ausgeführt ist, dass die Haltefüße des Adapters durch die Ausnehmung (A) zur Festlegung am Schaltgerät greifen.

3. Schaltgerät (S) nach Anspruch 2, **dadurch gekennzeichnet, dass** mindestens ein Haltefuß (HF) ein Kontaktierungsmittel zur Kontaktierung einer Energieversorgungsleitung umfasst, wobei das Kontaktierungsmittel zur Energieversorgung an die Netzspannungsversorgungseinheit des Schaltgerätes (S) angeschlossen ist.

4. Schaltgerät (S) nach einem der Ansprüche 1 bis 3, **dadurch gekennzeichnet, dass** die Außenkontur der Adapterleiterplatte (L) rechteckig ausgeführt ist.

5. Schaltgerät (S) nach einem der Ansprüche 1 bis 4, **dadurch gekennzeichnet, dass** der Adapter einen Absatz (AS) aufweist, wobei der Absatz (AS) eine Aufnahmefläche für die Adapterleiterplatte (L) bereitstellt, so dass die Adapterleiterplatte (L) an dem Absatz (AS) anliegt.

6. Schaltgerät (S) nach einem der Ansprüche 1 bis 5, **dadurch gekennzeichnet, dass** die Innenkontur der Adapterleiterplatte (L) eine Ausnehmung aufweist, wobei die Ausnehmung (R) mit einem dazu korrespondieren Vorsprung (V) des Adapters (AH) zur Ausrichtung und/oder zum mechanischen Anschluss in Eingriff gestellt ist.

7. Schaltgerät (S) nach einem der Ansprüche 1 bis 6, **dadurch gekennzeichnet, dass** der Sensor (X) zur Erfassung der Betätigung des Betätigungselementes (B) als Drucksensor ausgeführt ist.

8. Schaltgerät (S) nach einem der Ansprüche 1 bis 7, **dadurch gekennzeichnet, dass** die Anzahl der Haltefüße (HF) vier beträgt.

9. Verfahren zur Installation eines Schaltgerätes (S) nach einem der Ansprüche 1 bis 8 umfassend die Schritte:
- Anschließen der Netzspannungsversorgungseinheit an mindestens eine Energieversorgungsleitung,
- Festlegen des Tragrings (T) an einer Installationsdose,
- Aufsetzen eines Designrahmens (D) auf den Tragring,
- Anschluss des die Adapterleiterplatte (L) aufweisenden Adapters (AH) an den Tragring (T) zum Halten und Zentrieren des Designrahmens (D),
- Aufsetzen des Betätigungselementes (B),
- Hinzufügen des Schaltgerätes (S) als Teilnehmer des Smart-Home-Netzwerkes.

## Claims

1. Switching device (S) for building installation technology, in particular a switch or a push button, comprising a base part (SK) fixed to a support ring (T) , wherein the base part (SK) has a mains voltage supply unit, and further comprising an actuating element (B) arranged on a receptacle for actuating the switching device (S), and an adapter (AH) for holding and centring a design frame (D) surrounding the actuating element (B), wherein the adapter (AH) comprises an adapter circuit board (L), wherein a power supply unit and a radio unit, which makes the switching device a participant in a smart home network, are arranged on the adapter circuit board (L), **characterised in that** the adapter (AH) is connected to the support ring (T) by means of retaining feet, and a sensor (X) for detecting the actuation of the actuating element (B) is arranged on the adapter circuit board (L).

2. Switching device (S) according to claim 1, **characterised in that** the adapter circuit board (L) has a recess (A), wherein the adapter circuit board (L) is designed such that the retaining feet of the adapter engage through the recess (A) to secure it to the switching device.

3. Switching device (S) according to claim 2, **characterised in that** at least one retaining foot (HF) comprises a contacting means for contacting a power supply line, wherein the contacting means is connected to the mains voltage supply unit of the switching device (S) for power supply.

4. Switching device (S) according to any of claims 1 to 3, **characterised in that** the outer contour of the adapter circuit board (L) is rectangular.

5. Switching device (S) according to any of claims 1 to 4, **characterised in that** the adapter has a shoulder (AS), wherein the shoulder (AS) provides a receiving surface for the adapter circuit board (L) so that the adapter circuit board (L) rests against the shoulder (AS).

6. Switching device (S) according to any of claims 1 to 5, **characterised in that** the inner contour of the adapter circuit board (L) has a recess, wherein the recess (R) is engaged with a corresponding projection (V) of the adapter (AH) for alignment and/or mechanical connection.

7. Switching device (S) according to any of claims 1 to 6, **characterised in that** the sensor (X) for detecting the actuation of the actuating element (B) is designed as a pressure sensor.

8. Switching device (S) according to any of claims 1 to 7, **characterised in that** the number of retaining feet (HF) is four.

9. Method for installing a switchgear (S) according to any of claims 1 to 8, comprising the steps:
- connecting the mains voltage supply unit to at least one power supply line,
- securing the support ring (T) to an installation box,
- placing a design frame (D) on the support ring,
- connecting the adapter (AH) with the adapter circuit board (L) to the support ring (T) to hold and centre the design frame (D),
- placing the actuating element (B) on top,
- adding the switching device (S) as a participant in the smart home network.

## Revendications

1. Appareil de commutation (S) pour l'installation technique dans les bâtiments, en particulier un interrupteur ou un bouton-poussoir, comprenant une partie de socle (SK) fixée à une bague de support (T), la partie de socle (SK) présentant une unité d'alimentation en tension secteur, et comprenant en outre un élément d'actionnement (B) disposé sur un logement pour actionner l'appareil de commutation (S) ainsi qu'un adaptateur (AH) pour maintenir et centrer un cadre design (D) entourant l'élément d'actionnement (B), l'adaptateur (AH) comportant une carte de circuit imprimé d'adaptateur (L), sur laquelle sont disposées une unité d'alimentation en énergie et une unité radio qui transforme l'appareil de commutation en participant à un réseau domotique, **caractérisé en ce que** l'adaptateur (AH) est relié à la bague de support (T) au moyen de pieds de support et qu'un capteur (X) destiné à détecter l'actionnement de l'élément d'actionnement (B) est disposé sur la carte de circuit imprimé de l'adaptateur (L).

2. Appareil de commutation (S) selon la revendication 1, **caractérisé en ce que** la carte de circuit imprimé de l'adaptateur (L) présente un enfoncement (A), la carte de circuit imprimé de l'adaptateur (L) étant conçue de telle sorte que les pieds de support de l'adaptateur s'engagent dans l'enfoncement (A) pour se fixer sur l'appareil de commutation.

3. Appareil de commutation (S) selon la revendication 2, **caractérisé en ce qu'**au moins un pied de support (HF) comprend un moyen de contact pour établir le contact avec une ligne d'alimentation électrique, le moyen de contact étant raccordé à l'unité d'alimentation en tension secteur de l'appareil de commutation (S) pour l'alimentation électrique.

4. Appareil de commutation (S) selon l'une quelconque des revendications 1 à 3, **caractérisé en ce que** le contour extérieur de la carte de circuit imprimé de l'adaptateur (L) est rectangulaire.

5. Appareil de commutation (S) selon l'une quelconque des revendications 1 à 4, **caractérisé en ce que** l'adaptateur comporte un épaulement (AS), l'épaulement (AS) fournissant une surface de réception pour la carte de circuit imprimé de l'adaptateur (L), de sorte que la carte de circuit imprimé de l'adaptateur (L) repose contre l'épaulement (AS).

6. Appareil de commutation (S) selon l'une quelconque des revendications 1 à 5, **caractérisé en ce que** le contour intérieur de la carte de circuit imprimé de l'adaptateur (L) présente un enfoncement, l'enfoncement (R) étant mis en prise avec une saillie correspondante (V) de l'adaptateur (AH) pour l'alignement et/ou le raccordement mécanique.

7. Appareil de commutation (S) selon l'une quelconque des revendications 1 à 6, **caractérisé en ce que** le capteur (X) destiné à détecter l'actionnement de l'élément d'actionnement (B) est conçu comme un capteur de pression.

8. Appareil de commutation (S) selon l'une quelconque des revendications 1 à 7, **caractérisé en ce que** le nombre de pieds de support (HF) est de quatre.

9. Procédé d'installation d'un appareil de commutation (S) selon l'une quelconque des revendications 1 à 8, comprenant les étapes suivantes:
- raccordement de l'unité d'alimentation en tension secteur à au moins une ligne d'alimentation en énergie,
- fixation de la bague de support (T) sur un boîtier d'installation,
- mise en place d'un cadre design (D) sur la bague de support,
- raccordement de l'adaptateur (AH) comportant la carte de circuit imprimé (L) à la bague de support (T) pour maintenir et centrer le cadre design (D),
- mise en place de l'élément d'actionnement (B),
- ajout de l'appareil de commutation (S) en tant que participant au réseau domotique.
